# FASCICULE DE BREVET EUROPEEN

(11) **EP 0 954 661 B1**
(45) Date de publication et mention de la délivrance du brevet: **26.03.2003**
(21) Numéro de dépôt: 97951301.7
(22) Date de dépôt: 11.12.1997
(51) Int. Cl.: E04H 15/20, E04H 15/00, E04B 1/344

(54) **STRUCTURE COMPORTANT UNE PAROI PLANE FORMEE PAR UN ELEMENT GONFLABLE**
STRUKTUR MIT EINEM FLACHEN AUFBLASBAREN WANDELEMENT
STRUCTURE COMPRISING A WALL FORMED BY AN INFLATABLE ELEMENT

(30) Priorité: 12.12.1996 FR 9615254
(43) Date de publication de la demande: 10.11.1999
(73) Titulaire: EURO-SHELTER, 35000 Rennes (FR)
(72) Inventeur: LUCAS, Didier, F-35310 Chavagne (FR)
(74) Mandataire: Célanie, Christian
(86) Numéro de dépôt international: FR9702262
(87) Numéro de publication internationale: WO98026143

(56) Documents cités:
- GB-A- 1 046 632
- US-A- 2 636 457
- US-A- 2 657 716
- US-A- 2 659 110
- US-A- 2 663 659
- US-A- 2 682 274
- US-A- 2 698 020
- US-A- 3 231 644
- US-A- 3 332 177
- US-A- 3 393 479
- US-A- 4 486 479
- US-A- 4 607 655

## Description

La présente invention concerne un élément gonflable adapté à former à l'état gonflé une paroi sensiblement plane.

La présente invention concerne également une structure comportant une ou plusieurs parois sensiblement planes, l'une au moins des parois planes étant un élément gonflable du type précédent.

On connaît un élément gonflable adapté à former à l'état gonflé une paroi plane, cet élément étant constitué de deux nappes textiles reliées l'une à l'autre par des fils fixés chacun à ces deux nappes, chacune de ces nappes étant formée d'une couche textile proprement dite, à laquelle sont fixés les fils, recouverte d'un revêtement extérieur étanche à l'air, ces nappes étant réunies l'une à l'autre à leur périphérie par un joint également étanche à l'air, ledit élément comportant au moins une valve de gonflage avec clapet anti-retour.

Un tel élément peut être réalisé selon le procédé de tissage du velours. Chaque nappe textile peut être revêtue, au moins sur sa face extérieure, par enduction ou laminage, d'un revêtement étanche à l'air et, bien entendu, à l'eau et aux liquides.

A l'état gonflé, les deux nappes textiles sont maintenues parallèles l'une à l'autre par les fils, de longueur constante, qui sont fixés chacun aux deux nappes.

On sait qu'après remplissage par un gaz, par exemple de l'air, on obtient avec une pression intérieure de quelques centaines de grammes, une structure plane rigide.

Ce produit est déjà utilisé comme fond de bateaux gonflables, les deux nappes textiles pouvant être facilement collées ou soudées ensemble ou indépendamment l'une de l'autre aux boudins gonflables de ces bateaux.

Toutefois, un tel élément gonflable n'est pas adapté à faire partie d'une structure en trois dimensions adaptée à être utilisée comme local de travail et/ou d'habitation.

On connaît une structure gonflable décrite dans le brevet US-2698020 A formée à partir de l'assemblage d'éléments gonflables adjacents réunis entre eux. Elle est constituée d'une enveloppe gonflable renforcée par des nervures radiale également gonflable. Cette structure est réalisée d'un seul tenant et ne comporte pas des éléments gonflables constituant une paroi individuelle.

Le but de la présente invention est de remédier aux inconvénients des éléments gonflables connus, et de proposer un élément gonflable du type précité adapté à former à l'état gonflé une paroi sensiblement plane d'une structure de travail ou d'habitation, cet élément gonflable pouvant être intégré dans ladite structure facilement et de façon fiable.

L'invention concerne donc une structure comportant une ou plusieurs parois planes, dont l'une au moins des parois planes est constituée d'un élément gonflable, cet élément étant constitué de deux nappes textiles reliées l'une à l'autre par des fils fixés chacun à ces deux nappes, chacune de ces nappes étant formée d'une couche textile proprement dite, à laquelle sont fixés les fils recouverte d'un revêtement extérieur étanche à l'air, ces nappes étant réunies l'une à l'autre à leur périphérie par un moyen de liaison également étanche à l'air, ledit moyen de liaison se présentant, le long d'au moins un bord périphérique, sous la forme d'un élément de bord allongé ou joint recouvrant chacune des nappes et fixé longitudinalement à celles-ci, par exemple par collage ou par soudage, ledit élément comportant au moins une valve de gonflage avec clapet anti-retour, caractérisée en ce qu'elle comporte des moyens de retenue principaux solidaires d'une desdites nappes et adaptés à coopérer avec des moyens complémentaires de retenue solidaires d'une paroi adjacente audit bord périphérique de manière à solliciter en permanence ledit bord périphérique en direction de ladite paroi adjacente pour presser ledit bord périphérique contre ladite paroi adjacente dans l'état gonflé dudit élément gonflable, la paroi de la structure adjacente à chaque bord périphérique dudit élément gonflable comportant des moyens de retenue complémentaires des moyens de retenue principaux prévus sur l'élément gonflable le long dudit bord périphérique.

Etant donné que chaque bord périphérique de cet ensemble gonflable peut être sollicité en permanence contre une paroi adjacente, on peut ainsi réaliser entre l'élément gonflable et une telle paroi adjacente une liaison rigide, bien que simple et fiable, et étanche ou sensiblement étanche du fait que le bord de l'élément gonflable est pressé et donc légèrement écrasé contre ladite paroi adjacente.

L'élément gonflable est donc parfaitement adapté à former une paroi d'une structure quelconque de travail ou d'habitation selon la présente invention.

Les moyens de retenue principaux et les moyens de retenue complémentaires constituent une liaison amovible.

Les moyens de retenue principaux et les moyens de retenue complémentaires constituent une liaison élastique.

Les moyens de retenue principaux comprennent une bande fixée sur une nappe le long du bord périphérique, la bande présentant le long de son bord longitudinal adjacent audit bord périphérique des éléments de retenue tels que bande auto-agrippante, crémaillère de fermeture à glissière, tirants, cordons, etc...

Des moyens de retenue sont prévus sur chaque nappe le long dudit bord périphérique.

La structure comporte un socle sur lequel sont fixées des parois latérales dont l'une au moins est constituée par un élément gonflable et pour fixer ledit élément gonflable au socle, on utilise un profilé allongé, de section transversale en forme de U, relié audit socle, présentant des nervures formant les branches du U étant écartées l'une de l'autre d'une distance prédéterminée permettant d'introduire entre les nervures le bord périphérique correspondant dudit élément gonflable à l'état gonflé.

Des tirants relient l'élément gonflable au profilé.

La structure comprend une partie centrale sensiblement en forme de parallélépipède rectangle comportant un socle et au moins une paroi latérale articulée le long de son bord longitudinal inférieur adjacent au socle pour pouvoir être rabattue sensiblement parallèlement audit socle et recevoir des éléments formant parois latérales et un élément formant toiture afin de constituer une structure latérale prolongeant latéralement la structure centrale, certains au moins des éléments formant parois latérales et de l'élément formant toiture sont constitués par des élément gonflables selon l'invention.

D'autres particularités et avantages de la présente invention apparaîtront dans la description détaillée ci-après.

Aux dessins annexés, donnés uniquement à titre d'exemples non limitatifs :
- la figure 1 est une vue schématique en perspective d'une structure selon un mode de réalisation de la présente invention ;
- la figure 2 est une vue semblable à la figure 1 d'un autre mode de réalisation de la présente invention ;
- la figure 3 est une vue agrandie, en élévation, de la structure selon le mode de réalisation de la figure 1, la paroi latérale avant ayant été supprimée ;
- la figure 4 est une vue agrandie d'un détail de la figure 3 ;
- la figure 5 est une vue en coupe selon V-V à la figure 3.

On a représenté à la figure 1 une structure 1 sensiblement en forme de parallélépipède rectangle construite sur un socle 2 et constituée de parois sensiblement planes, respectivement une paroi avant 3, deux parois latérales 4, une paroi arrière 5 et une toiture 6.

Dans l'exemple représenté, chacune de ces parois est constituée d'un élément gonflable qui sera détaillé plus loin.

Le socle 2, représenté comme un socle classique en matériau dur pourrait également être constitué par un élément gonflable comme les autres parois.

La paroi avant 2 comporte une porte 7 qui peut être une porte réalisée en matériau classique pivotant autour d'un cadre également en matériau classique. La porte 7 peut également être constituée par un élément gonflable du même type que les parois 3, 4, 5 et 6.

On a représenté à la figure 2 une structure 8 plus complexe comportant une structure centrale 9, réalisée dans cet exemple en matériau classique, en forme de parallélépipède rectangle. La structure centrale 9 comporte un socle 10 et deux parois latérales 11. Chaque paroi latérale 11 est articulée suivant un axe 12 le long de son bord longitudinal inférieur 13 adjacent au socle 10.

Chaque paroi latérale 11 peut ainsi être rabattue vers l'extérieur de la structure 9 jusqu'à être sensiblement parallèle au socle 10. Dans cette position rabattue, chaque paroi latérale 11 peut recevoir des éléments formant parois latérales 14, 15 et un élément formant toiture 16 afin de constituer une structure latérale 17 prolongeant latéralement la structure centrale 9.

Dans l'exemple représenté, l'ensemble des éléments 14, 15 formant parois latérales et de l'élément 16 formant toiture est constitué par des éléments gonflables semblables aux éléments gonflables représentés à la figure 1.

Comme schématisé à la figure 5, l'élément gonflable 18 selon l'invention, adapté à former à l'état gonflé une paroi sensiblement plane, est constitué de deux nappes textiles 19, 20 reliées l'une à l'autre par des fils 21 fixés chacun à ces deux nappes 19, 20. Les fils 21 sont des fils textiles connus quelconques, par exemple en fibres naturelles, synthétiques ou de verre.

Chacune de ces nappes est formée d'une couche textile proprement dite 19a, 20a, par exemple en polyester, à laquelle sont fixés les fils 21, et est recouverte sur sa face extérieure d'un revêtement extérieur 22 étanche à l'air et à l'eau, par exemple en PVC. Ces nappes sont réunies l'une à l'autre à leur périphérie par un élément de bord ou joint 23, collé ou soudé ou réalisé d'une manière connue quelconque, ce joint 23 étant également étanche à l'air et à l'eau. Chaque élément gonflable 18 comporte au moins une valve de gonflage 24 comportant un clapet anti-retour incorporé (non représenté).

Dans la réalisation représentée aux figures 3 à 5, chaque élément gonflable 18 comporte le long d'au moins un bord périphérique 25, le joint 23 recouvrant extérieurement l'extrémité de chacune des nappes 19, 20 et fixé longitudinalement à celles-ci, par exemple par collage ou par soudage, et des moyens de retenue solidaires d'une des nappes 19, 20 et adaptés à coopérer avec des moyens complémentaires de retenue solidaires d'une paroi adjacente audit bord périphérique 25 de manière à solliciter en permanence le bord périphérique 25 en direction de ladite paroi adjacente pour presser ce bord 25 contre cette paroi dans l'état gonflé de l'élément gonflable 18.

Le joint allongé 23 comprend, dans l'exemple de la figure 5, une couche centrale textile recouverte sur chaque face d'un revêtement étanche en matière plastique pour permettre un soudage ou un collage facile aux nappes 19, 20 et pour assurer l'étanchéité du bord 25.

Ainsi, le bord périphérique 25 pressé entre une paroi adjacente est écrasé légèrement contre cette paroi et réalise une excellente étanchéité à l'air et à l'eau.

Dans l'exemple représenté à la figure 3, les moyens de retenue et les moyens de retenue complémentaires constituent une liaison amovible, ce qui facilite les opérations de manutention et de transport avant montage et après démontage de la structure représentée.

Dans cet exemple, les moyens de retenue comprennent une bande 26 fixée sur une nappe textile 19, 20 le long du bord périphérique 25 correspondant. La bande 26 présente le long de son bord longitudinal 27 adjacent au bord périphérique 25 des éléments de retenue tels que bandes auto-agrippantes 28 ou crémaillères de fermeture à glissière 29.

On a vu que les éléments gonflables 18 présentent à l'état gonflé, une rigidité remarquable qui permet leur utilisation comme paroi d'une structure. Toutefois, ces éléments sont localement légèrement déformables, ce qui permet d'assurer une liaison en tension avec les moyens de retenue, bandes auto-agrippantes 28 ou crémaillères de fermeture à glissière 29 en tirant localement sur la bande 26 avant de fixer les moyens de retenue aux moyens de retenue complémentaires correspondants de la paroi adjacente.

Dans l'exemple représenté à la partie supérieure de la figure 3, des moyens de retenue 28, 29 sont prévus sur chaque nappe textile 19, 20 le long du bord périphérique 25.

Dans cet exemple, une bâche d'étanchéité complémentaire 40 recouvre l'élément formant toiture 16 et est fixée aux éléments gonflables formant les parois latérales 4 par exemple par des bandes auto-agrippantes 28 type bande Velcro ®.

Dans l'exemple représenté à la figure 4, un profilé allongé 32 de section transversale en forme de U est fixé au socle 33. Les nervures 34, 35 formant les branches du U sont écartées l'une de l'autre d'une distance prédéterminée permettant d'introduire entre ces nervures 34, 35 le bord périphérique 25 correspondant d'un élément gonflable 18 à l'état gonflé.

Dans cet exemple, les moyens de retenue sont des tirants 36 fixés à une bande 26 de part et d'autre de l'élément gonflable 18. Les tirants 36 comportent à leur extrémité libre une boucle retenue au socle 33 par l'intermédiaire d'un jonc 37 par exemple en caoutchouc, traversant des oeillets 38 solidaires du profilé 32. Les tirants 36 peuvent être élastiques pour constituer une liaison élastique. Les tirants 36 peuvent également être remplacés par des cordons.

De nombreux systèmes de fixation d'une paroi à une autre ou à un socle sont utilisables. Ainsi, à la figure 3, la paroi 4 de gauche est reliée par tirants 36 au socle en dur, et par fermeture à crémaillère 29 à la toiture 6. La paroi 4 de droite est reliée par fermeture à crémaillère 29 au socle, qu'il soit en dur ou qu'il soit un élément gonflable.

Le mode de réalisation représenté à la figure 2 peut être particulièrement utilisé comme abri mobile, la structure centrale 9 pouvant avoir les dimensions standardisées d'un conteneur respectant les gabarits routier et ferroviaire. La structure 9 peut ainsi être transportée facilement et déposée en un endroit quelconque où elle peut être déployée pour former la structure complexe 8 de la figure 2. Cette structure étanche à l'eau, à l'air, et donc aux bactéries, aux vents de sable, etc, peut avoir de nombreuses applications tant civiles que militaires. Dans ce dernier cas, la structure 8 peut être équipée à l'intérieur en cas de besoin d'un blindage électromagnétique et de moyens de filtration, de purification et de traitement de l'air.

Les structures de l'invention décrites ci-dessus constituent ainsi des structures économiques, rigides et isolantes à l'état gonflé, peu encombrantes et faciles à plier, à ranger, à transporter à l'état dégonflé. Les moyens de retenue peuvent être assemblés à l'état gonflé ou à l'état dégonflé. Les structures à l'état gonflé peuvent évidemment être renforcées par des moyens connus, armatures ou arceaux intérieurs, haubans, etc..., (non représentés) pour résister au vent et aux conditions extérieures.

D'excellents résultats peuvent ainsi être obtenus par exemple avec un élément gonflable d'environ 5 cm d'épaisseur.

Bien entendu, la présente invention n'est pas limitée aux modes de réalisation que l'on vient de décrire et on peut apporter à ceux-ci de nombreux changements et modifications sans sortir du domaine de l'invention.

Le mode de réalisation représenté à la figure 2 peut ainsi comporter une structure complémentaire d'un seul côté de la structure centrale. La paroi latérale longitudinale 11 peut bien entendu comporter deux panneaux articulés, l'un à sa partie inférieure pour constituer un socle, l'autre à sa partie supérieure pour constituer un élément de toiture, les éléments gonflables constituant simplement les parois latérales de la structure complémentaire.

## Revendications

1. Structure (1, 8) comportant une ou plusieurs parois planes, dont l'une au moins des parois planes (3, 4, 5, 6 ; 14, 15, 16) est constituée d'un élément gonflable (18) adapté à former à l'état gonfle une paroi sensiblement plane, cet élément (18) étant constitué de deux nappes textiles (19, 20) reliées l'une à l'autre par des fils (21) fixés chacun à ces deux nappes (19, 20), chacune de ces nappes (19, 20) étant formée d'une couche textile proprement dite (19a, 20a), à laquelle sont fixés les fils (21) recouverte d'un revêtement extérieur (22) étanche à l'air, ces nappes étant réunies l'une à l'autre à leur périphérie par un moyen de liaison également étanche à l'air, ledit moyen de liaison se présentant, le long d'au moins un bord périphérique (25), sous la forme d'un élément de bord allongé (23) ou joint recouvrant chacune des nappes (19, 20) et fixé longitudinalement à celles-ci, par exemple par collage ou par soudage, ledit élément (18) comportant au moins une valve de gonflage (24) avec clapet anti-retour, **caractérisée en ce que** ladite structure est sensiblement en forme de parallélépipède rectangle dont ledit élément gonflable constitue une paroi latérale ou un toit et **en ce que** ledit élément gonflable comporte des moyens de retenue principaux (26) le long dudit bord périphérique (25) et solidaires d'une desdites nappes (19, 20) et la paroi de la structure (1, 8) adjacente à chaque bord périphérique (25) dudit élément gonflable (18) comporte des moyens complémentaires de retenue (29) des moyens de retenue principaux prévus sur l'élément gonflable (18) le long dudit bord périphérique (25), lesdites moyens de retenue principaux étant adaptés à coopérer avec lesdites moyens complémentaires de retenue (28, 29, 36) solidaires d'une paroi adjacente audit bord périphérique (25) de manière à solliciter en permanence ledit bord périphérique (25) en direction de ladite paroi adjacente pour presser ledit bord périphérique (25) contre ladite paroi adjacente dans l'état gonflé dudit élément gonflable (18).

2. Structure selon la revendication 1, **caractérisée en ce que** les moyens de retenue principaux et les moyens de retenue complémentaires (28, 29, 36) constituent une liaison amovible.

3. Structure selon la revendication 1 ou 2, **caractérisée en ce que** les moyens de retenue principaux et les moyens de retenue complémentaires (28, 29, 36) constituent une liaison élastique.

4. Structure selon l'une des revendications 1 à 3, **caractérisée en ce que** les moyens de retenue principaux comprennent une bande (26) fixée sur une nappe (19, 20) le long du bord périphérique (25), la bande (26) présentant le long de son bord longitudinal (27) adjacent audit bord périphérique (25) des éléments de retenue tels que bande auto-agrippante (28), crémaillère de fermeture à glissière (29), tirants (36), cordons.

5. Structure selon l'une des revendications 1 à 4, **caractérisée en ce que** des moyens de retenue sont prévus sur chaque nappe (19, 20) le long dudit bord périphérique (25).

6. Structure selon l'une quelconque des revendications précédentes, comportant un socle (33) sur lequel sont fixées des parois latérales l'élément gonflable constituant l'une au moins desdites parois latérales, **caractérisée en ce qu'**elle comporte, pour fixer ledit élément gonflable (18) au socle (33), un profilé allongé (32), de section transversale en forme de U, fixé audit socle (33), les nervures (34, 35) formant les branches du U étant écartées l'une de l'autre d'une distance prédéterminée permettant d'introduire entre les nervures (34, 35) le bord périphérique (25) correspondant dudit élément gonflable (18) à l'état gonflé.

7. Structure selon la revendication 6, **caractérisée en ce que** des tirants (36) relient l'élément gonflable (18) au profilé (32).

8. Structure (8) selon l'une quelconque des revendications précédentes, **caractérisée en ce qu'**elle comprend une structure centrale (9) sensiblement en forme de parallélépipède rectangle comportant un socle (10) et au moins une paroi latérale (11) articulée le long de son bord longitudinal inférieur (13) adjacent au socle (10) pour pouvoir être rabattue sensiblement parallèlement audit socle (10) et recevoir des éléments formant parois latérales (14, 15) et un élément formant toiture (16) afin de constituer une structure latérale (17) prolongeant latéralement la structure centrale (9), dont les éléments gonflables constituent certains au moins des éléments formant parois latérales et de l'élément formant toiture.

## Patentansprüche

1. Struktur (1 8) mit einer oder mehreren glatten Wänden, von denen wenigstens eine der glatten Wände (3, 4, 5, 6; 14, 15, 16) aus einem aufblasbaren Bauteil (18) besteht, das geeignet ist, um im aufgeblasenen Zustand eine nahezu glatte Wand zu bilden, wobei dieses Bauteil (18) durch zwei Textildecken (19, 20) gebildet wird, die durch Fäden (21), von denen jeder an diesen zwei Decken (19, 20) befestigt ist, miteinander verbunden sind, wobei genaugenommen jede der Decken (19, 20) durch eine, von einem luftdichten Überzug (22) bedeckten Textilschicht (19a, 20a) gebildet wird, an der die Fäden (21) befestigt sind und wobei diese Decken an ihrem Umfang durch ein ebenfalls luftdichtes Verbindungsmittel miteinander verbunden sind, wobei sich das genannte Verbindungsmittel entlang wenigstens einem Umfangsrand (25) in Form eines Bauteils als langgestreckte Kante (23) oder Verbindung, das jede Decke (19, 20) überdeckt und an dieser in Längsrichtung befestigt ist, zum Beispiel durch Klebung oder durch Schweissung, erstreckt, wobei das genannte Bauteil (18) wenigstens ein Auffüllventil (24) mit Rückschlagventil aufweist, **dadurch gekennzeichnet, dass** sich die genannte Struktur in der Gestalt eines nahezu rechtwinkligen Parallelepipeds erstreckt, wobei das genannte aufblasbare Bauteil eine Seitenwand oder ein Dach darstellt, und dass das genannte aufblasbare Bauteil entlang dem genannten Umfangsrand (25) Haupthaltemittel (26) aufweist, die mit einer der genannten Decken (19, 20) fest verbunden sind, wobei die benachbarte Wand (1, 8) der Struktur an jedem Umfangsrand (25) des genannten aufblasbaren Bauteils (18) komplementäre Haltemittel (29) zu den auf dem aufblasbaren Bauteil (18) entlang dem genannten Umfangsrand (25) vorgesehenen Haupthaltemitteln aufweist, wobei die genannten Haupthaltemitteln geeignet sind, mit den genannten komplementären Haltemitteln (28, 29, 36) zusammen zu wirken, welche fest mit einer benachbarten Wand an dem genannten Umfangsrand (25) verbunden sind, so dass der genannte Umfangsrand (25) zu der genannten benachbarten Wand hin auf Dauer belastet wird, um den genannten Umfangsrand (25) im aufgeblasenen Zustand gegen die genannte benachbarte Wand des genannten aufblasbaren Bauteils (18) zu pressen.

2. Struktur nach Anspruch 1, **dadurch gekennzeichnet, dass** die Haupthaltemittel und die komplementären Haltemittel (28, 29, 36) eine lösbare Verbindung darstellen.

3. Struktur nach Anspruch 1 oder 2, **dadurch gekennzeichnet, dass** die Haupthaltemittel und die komplementären Haltemittel (28, 29, 36) eine elastische Verbindung darstellen.

4. Struktur nach einem der Ansprüche 1 bis 3, **dadurch gekennzeichnet, dass** die Haupthaltemittel ein Band (26) umfassen, das an einer Decke (19, 20) entlang des Umfangsrandes (25) befestigt ist, wobei das Band (26) entlang seines zum genannten Umfangsrand (25) benachbarten Längsrandes (27) Halteelemente aufweist, wie Klettband (28), gezahnter Rutschverschluss (29), Zugbänder (36), Schnüre.

5. Struktur nach einem der Ansprüche 1 bis 4, **dadurch gekennzeichnet, dass** Haltemittel an jeder Decke (19, 20) entlang des genannten Umfangsrandes (25) vorgesehen sind.

6. Struktur nach irgendeinem der vorgenannten Ansprüche, die eine Grundplatte (33) umfasst, auf der die Seitenwände befestigt sind, wobei das aufblasbare Bauteil wenigstens eine der genannten Seitenwände darstellt, **dadurch gekennzeichnet, dass** sie umfasst, um das genannte aufblasbare Bauteil (18) an der Grundplatte (33) zu befestigen, ein langgestreckter, im Querschnitt U-förmiger Profilstahl (32), der mit der genannten Grundplatte (33) verbunden ist und der Rippen (34, 35) aufweist, welche die Schenkel des U bilden, die in einem festgelegten Abstand voneinander entfernt sind, um zu ermöglichen, zwischen den Rippen (34, 35) den entsprechenden Umfangsrand (25) des genannten aufblasbaren Bauteils (18) im aufgeblasenen Zustand einzuführen.

7. Struktur nach Anspruch 6, **dadurch gekennzeichnet, dass** Zugbänder (36) das aufblasbare Bauteil (18) mit dem Profilstahl (32) verbinden.

8. Struktur (8) nach irgendeinem der vorgenannten Ansprüche, **dadurch gekennzeichnet, dass** sie einen zentralen Teil (9) in der Gestalt eines nahezu rechtwinkligen Parallelepipeds umfasst, welcher eine Grundplatte (10) und wenigstens eine Seitenwand (11) aufweist, die entlang seines unteren, der Grundplatte (10) zugekehrten Längsrandes (13) angelenkt ist, um nahezu parallel zur genannten Grundplatte (10) umgelegt werden zu können und um Seitenwände bildende Elemente (14, 15) und ein das Dach bildendes Element (16) aufzunehmen, um eine sich seitlich von der zentralen Struktur (9) ausdehnende Seitenstruktur (17) zu bilden, wobei wenigstens Manche der Seitenwände bildenden Elemente und das Dach bildende Elemente aus aufblasbaren Bauteilen bestehen.

## Claims

1. A structure (1, 8) incorporating one or several plane walls (3, 4, 5, 6; 14, 15, 16), one of which at least is constituted by an inflatable element (18) adapted to form a substantially plane wall in its inflated state, said element (18) being constituted by two textile sheets (19, 20) connected to one another by threads (21) each attached to both sheets (19, 20), each of said sheets (19, 20) being formed of a layer of textile material (19a, 20a) to which the threads (21) are attached and which is covered by an outer air-tight coating (22), these sheets being connected to one another at their periphery by linking means that are also airtight, said linking means being, along at least one peripheral edge (25), in the form of an element with an elongated edge (23) or seal covering each of the sheets (19, 20) and attached longitudinally to them, for example by bonding or soldering, said element (18) incorporating at least one inflation valve (24) equipped with a non-return valve, ***wherein*** said structure is substantially rectangular parallelepipedic in shape in which said inflatable element constitutes a side wall or a roof and wherein said inflatable element incorporates main retention means (26) along said peripheral edge (25) and integral with one of said sheets (19, 20) and the wall of the structure (1, 8) adjacent to each peripheral edge (25) of said inflatable element (18) incorporates retention means (29) matching the main retention means provided on the inflatable element (18) along said peripheral edge (25), said main retention means being adapted to co-operate with said matching retention means (28, 29, 36) integral with a wall adjacent to said peripheral edge (25) so as to tense said peripheral edge (25) constantly in the direction of said adjacent wall to press said peripheral edge (25) against said adjacent wall in the inflated state of said inflatable element (18).

2. A structure according to Claim 1, wherein the main retention means and the matching retention means (28, 29, 36) constitute a removable link.

3. A structure according to Claims 1 or 2, wherein the main retention means and the matching retention means (28, 29, 36) constitute a flexible link.

4. A structure according to one of Claims 1 to 3, wherein the main retention means comprise a strip (26) attached to one sheet (19, 20) along the peripheral edge (25), the strip (26) having along its longitudinal edge (27) adjacent to said peripheral edge (25) retention elements such as a self-adhesive strip (28), zip fastener (29), ties (36), cords.

5. A structure according to one of Claims 1 to 4, wherein retention means are provided on each sheet (19, 20) along said peripheral edge (25).

6. A structure according to any one of the above Claims incorporating a base (33) onto which the side walls, at least one of which is constituted by said inflatable element, are fastened wherein it incorporates an elongated profile element (32) with a U-shaped cross-section, to fasten said inflatable element (18) to the base (33), the ribs (34, 35) forming the branches of the U being spaced at a predetermined distance from one another that allows the peripheral edge (25) corresponding to said inflatable element (18) in its inflated state to be introduced between said ribs (34, 35).

7. A structure according to Claim 6, wherein ties (36) connect the inflatable element (18) to the profile element (32).

8. A structure (8) according to any one of the above Claims, wherein it comprises a substantially rectangular parallelepipedic central part (9) incorporating a base (10) and at least one side wall (11) hinged along its lower longitudinal edge (13) adjacent to the base (10) so as to be able to be folded down substantially parallel to said base (10) and to receive elements forming the side walls (14, 15) and an element forming a roof (16) so as to construct a side structure (17) that laterally elongates the central structure(9), certain at least of the elements forming side walls and the roof-forming element being constituted by inflatable elements according to the invention.
